# EUROPÄISCHE PATENTSCHRIFT

(11) **EP 0 025 951 B1**
(45) Veröffentlichungstag und Bekanntmachung des Hinweises auf die Patenterteilung: **18.01.1984**
(21) Anmeldenummer: 80105468.5
(22) Anmeldetag: 12.09.1980
(51) Int. Cl.: H01F 27/02, H01F 27/32

(54) **Einphasentransformator mit in Giessharz vergossenen Wicklungen**
Single-phase transformer having windings encapsulated in resin
Transformateur monophasé à enroulements encapsulés en résine

(30) Priorität: 25.09.1979 DE 2938792
(43) Veröffentlichungstag der Anmeldung: 01.04.1981
(73) Patentinhaber: TRANSFORMATOREN UNION AKTIENGESELLSCHAFT, D-7000 Stuttgart 50 (DE)
(72) Erfinder: Altmann, Gerhard, Dipl.-Ing., D-7312 Kirchheim/Teck (DE); Pfeiffer, Richard, Dr., D-8504 Stein-Deutenbach (DE)
(74) Vertreter: Mehl, Ernst, Dipl.-Ing.

## Beschreibung

Die Erfindung betrifft einen Einphasen-Transformator mit Wickelkern aus Bandwerkstoff und in Gießharz vergossenen Wicklungen, beispielsweise zur Installation auf Masten oder unmittelbar im Erdbereich im Zuge von' Erdkabeln.

Ein Transformator mit in Gießharz vergossenen Wicklungen ist aus der DE-B-1 140 988 bekannt. Bei diesem Transformator dienen ein mit offenliegenden Rückschlußschenkeln versehener, aus Einzelblechen geschichteter Eisenkern und die Wicklungen auf deren Außenmantel umschließende, an den Rückschlußschenkeln befestigte Schalen als Gießform. Die Schalen sind in Achsrichtung der Wicklungen länger als letztere, so daß die Stirnseiten der Wicklungen durch den Verguß mit senkrecht auf der Wickelachse stehenden Flanschen aus Gießharz abgedeckt sind.

Derartige mit in Gießharz vergossenen Wicklungen ausgerüstete Transformatoren werden in neuerer Zeit, insbesondere wegen ihrer sehr guten Betriebssicherheit, in wachsendem Maße als Verteilungstransformatoren eingesetzt. In DE-A-28 26 299.9 wird auch schon ein Mehrphasen-Transformator vorgeschlagen, dessen Wicklungen und dreischenkliger Schichtkern durch Umgießen mit Kunstharz hermetisch abgeschlossen sind und der durch entsprechende Ausrüstung mit Anschlußbuchsen vergrabbar und an Erdkabel anschließbar ist.

Dieser Aufbau mit Mehrschenkelkern ist zwar für einen in Kunstharz einzugießenden Mehrphasen-Transformator sehr vorteilhaft, erfordert jedoch bei seiner Anwendung auf Einphasen-Transformatoren infolge des dort erforderlichen, meist unbewickelten Rückschlußschenkels einen erheblichen Aufwand bezüglich der Werkstoffmenge des erferderliehen Gießharzes, sobald der Kern hermetisch abgeschlossen werden soll.

Der Erfindung liegt daher die Aufgabe zugrunde, für einen Einphasen-Transformator mit hermetisch abgekapseltem Aktivteil eine Anordnung von Wicklungen und Kernen zu schaffen, die ohne Beeinträchtigung der Betriebssicherheit mit normalem Fertigungsaufwand herstellbar ist und in der die eingesetzten Werkstoffmengen entsprechend ihren Eingenschaften voll ausgenutzt werden.

Erfindungsgemäß wird diese Aufgabe für einen Einphasen-Transformator mit Wickelkern. aus Bandwerkstoff dadurch gelöst, daß beim Umgießen der Wicklungen parallel zur Wickelachse und parallel zu Seitenwänden eines vom Wickelkern durchsetzten Schachtähn⁻lichen Fensters mit rechteckigem Querschnitt zwei sich gegenüberliegende Flansche angegossen sind, daß die Innenseiten dieser auch zueinander parallelen Flansche etwa in der Ebene der Stirnseiten der Wickelkerne liegen, daß in den Innenseiten dieser Flansche in der Nähe des äußeren Randes und parallel hierzu Nuten zur Verankerung einer Kapselung für den Wickelkern liegen, daß die Oberfläche des Gießharzkörpers mindestens an den dem Wickelkern unmittelbar gegenüberliegenden Flächen eine geerdete Metallisierung trägt und daß der nach dem Einbringen des Wickelkernes zwischen den Flanschen verbleibende Raum mit Gießharz vergossen ist.

Nach zweckmäßigen Ausgestaltungen ist vorgesehen, daß auf den Außenseiten der Flansche Anschlußbuchsen für berührungssichere wasserdichte Oberspannungskabelstecker und Bolzen für die in Schrumpfschlauchtechnik ebenfalls wasserdicht isolierten Unterspannungsanschlüsse angegossen sind oder daß zur Verwendung als Masttransformator auf den Außenseiten der Flansche stützerähnliche Durchführungen für die ober-und unterspannungsseitigen Netzanschlüsse angegossen sind. Dabei ist es weiterhin zweckmäßig, daß die Spalte zwischen der metallisierten Oberfläche des Kunstharzkörpers und dem Wickelkern mit getrocknetem Quarzsand gefüllt sind.

Die erfindungsgemäße Anordnung ist für den Aufbau von hermetisch zu kapselnden Einphasen-Transformatoren sehr vorteilhaft, denn sie ermöglicht die Verwendung von sehr verlustarmen Wickelbandkernen und fordert nur verhältnismäßig wenig Kunstharz für den Umguß des Kernes und ist daher wirtschaftlich einsetzbar.

Der prinzipielle Aufbau des erfindungsgemäßen Transformators und zwei Ausführungsbeispiele werden anhand einer Zeichnung näher erläutert.

Fig. 1 zeigt in perspektivischer Darstellung teilweise aufgeschnitten eine Anordnung mit vollkommen umgossenem Bandwickelkern,
Fig. 2 zeigt eine Anordnung mit zum Abschluß des Aktivteiles verwendeten Bändern aus schrumpffähigem Werkstoff,
Fig. 3 zeigt eine zum Vergraben vorgesehene Ausführungsform und
Fig. 4 eine zur Montage auf Freileitungsmasten vorgesehene Ausführungsform der erfindungsgemäßen Einphasen-Transformatoren.

Um eine senkrechte Achse angeordnete Wicklungen 2 sind mit Kunstharz umgossen und dadurch nach außen hin vollständig gekapselt. Dieser Kunstharzguß der Wicklungen 2 ist auf zwei sich gegenüberliegenden Seiten zu achsparallel und auch untereinander parallelen Flanschen 3 erweitert. Die Wicklungen 2 bestehen mindestens aus einer, vorzugsweise innenliegenden, Unterspannungswicklung und einer radial weiter ausßenliegenden Oberspannungswicklung.

Innerhalb der Wicklungen 2 ist in dem Gießharzumguß ein zur Wickelachse paralleles, zentrisches, schachtähnliches Fenster in dem Kunstharzumguß ausgespart. In dieses Fenster sind zwei symmetrisch zueinander angeordnete Wickelkerne 1 aus Bandwerkstoff eingeschichtet. Jeder dieser Wickelkerne 1 umschließt für sich allein die Wicklungen 2 und liegt dabei zwischen den Flanschen 3. Zur Verbesserung der Spannungsfestigkeit sind mindestens die unmittelbar zwischen den Wicklungen 2 einerseits und den Wickelkernen 1 andererseits liegenden Oberflächen des Kunstharzumgusses mit einer metallisierten Oberfläche 4 versehen und elektrisch leitend mit einem Erdungsleiter verbunden.

Die Wicklungen 2 bilden zusammen mit ihrem Kunstharzumguß und den hierin eingeschachtelten Wickelkernen 1 annähernd einen Quader mit einer zwischen den Flanschrändern umlaufenden Vertiefung. Um auch die Wickelkerne 1 nach außen hin abzuschließen und dadurch vor Korrosion und vor mechanischer Beschädigung zu schützen wird in einem erneuten Gießvorgang diese Vertiefung rundum ebenfalls mit einer Gießharzschicht 10 ausgefüllt. Zur Verankerung dieser Gießharzschicht 10 sind auf der Innenseite der Flansche 3 in der Nähe von deren Rändern Nuten 5 vorgesehen. Der nach außen hin nunmehr vollständig glattwandige Transformator wird je nach Verwend-' ungszweck mit Korrosionsschutz und elektrisch wirksamen Abschirmschichten versehen.

Anstelle einer Gießharzschicht 10 um die Wickelkerne 1 nach der Erfindung kann die umlaufende Vertiefung zwischen den Flanschen 3 auch durch Umwickeln der Wickelkerne 1 mit einem Band 6 aus schrumpffähigem Werkstoff ausgefüllt werden. Bei dieser Ausführungsform werden insbesondere die Ecken der Flansche 3 so abgerundet, daß sich nach dem Einwickeln des schrumpffähigen Bandes 6 ein absatzfreier Abschlußmantel für den wiederum quaderförmigen Transformator ergibt. Zusätzlich zu dem schrumpffähigen Band 6 ist es in vielen Fällen zweckmäßig, diese Anordnung durch eine Bandage 7 zu umschließen, wobei die Bandage 7 vor allem zur Verbesserung des Korrosionsschutzes beiträgt.

In Fig. 1 und 2 wurden der Übersichtlichkeit halber zum Anschluß der Transformatoren an ein Netz erforderliche Hilfsmittel nicht dargestellt.

Fig. 3 zeigt nun einen entsprechend ergänzten Gießharz-Transformator in einer berührungssicheren, in den Erdboden eingrabbaren Ausführung. Zum oberspannungsseitigen Anschluß dieses Transformators sind Anschlußbuchsen 8 in wasserdichter Ausführung vorgesehen. Der unterspannungsseitige Anschluß erfolgt über Bolzen 9, wobei zur Isolierung insbesondere die Schrumpfschlauchtechnik geeignet ist.

Fig. 4 zeigt eine Variation des erfindungsgemäßen Transformators zur Aufstellung auf Freileitungsmasten, wobei der elektrische Anschluß über stützerähnliche Durchführungen 11 erfolgt.

## Patentansprüche

1. Einphasen-Transformator mit Wickelkern aus Bandwerkstoff und in Gießharz vergossenen Wicklungen, dadurch gekennzeichnet,
- daß beim Umgießen der Wicklungen (2) parallel zur Wickelachse und parallel zu Seitenwänden eines von Wickelkernen (1) durchsetzten Schachtähnlichen Fensters mit rechteckigem Querschnitt zwei sich gegenüberliegende Flansche (3) angegossen sind,
- daß die Innenseiten dieser auch zueinander parallelen Flansche (3) etwa in der Ebene der Stirnseiten der Wickelkerne (1) liegen,
- daß in den Innenseiten dieser Flansche (3) in der Nähe des äußeren Randes und parallel hierzu Nuten (5) zur Verankerung einer Kapselung für die Wickelkerne (1) liegen und
- daß die Oberfläche des Gießharzkörpers mindestens an den den Wickelkernen (1) unmittelbar gegenüberliegenden Flächen eine geerdete Metallisierung (4) trägt und
- daß der nach dem Einbringen der Wickelkerne (1) zwischen den Flanschen (3) verbleibende Raum mit einer in den Nuten (5) verankerten Gießharzschicht (10) vergossen ist, so daß die Wickelkerne (1) hermetisch abgeschlossen sind (Fig. 1).

2. Einphasen-Transformator nach Anspruch 1, dadurch gekennzeichnet, daß auf den Außenseiten der Flansche (3) Anschlußbuchsen (8) für berührungssichere, wasserdichte Oberspannungskabelstecker und Bolzen (9) für in Schrumpfschlauchtechnik ebenfalls wasserdicht isolierte Unterspannungsanschlüsse angegossen sind (Fig. 3).

3. Einphasen-Transformator nach Anspruch 1, dadurch gekennzeichnet, daß zur Verwendung als Masttransformator auf den Außenseiten der Flansche (3) stützerähnliche Durchführungen (11) für die ober- und unterspannungsseitigen Netzanschlüsse angegossen sind (Fig. 4).

4. Einphasen-Transformator nach Anspruch 1, dadurch gekennzeichnet, daß die Spalte zwischen den metallisierten Oberflächen (4) des die Wicklungen (2) umschließenden Kunstharzkörpers und den Wickelkernen (1) mit getrocknetem Quarzsand gefüllt sind.

## Claims

1. A single-phase transformer having a winding core made of a strip material and having windings embedded in casting resin, characterised in
-that when embedding the windings (2) parallel to the winding axis and parallel to the side walls of a shaft-like window through which the winding cores (1) pass and which has a rectangular cross-section, two flanges (3), which lie opposite to one another, are cast on;
- that the inner sides of these flanges (3), which are also parallel to one another, are arranged approximately in the plane of the end faces of the cores (1);
- that in the inner sides of these flanges (3), in the vicinity of the outer edge and parallel thereto, grooves (5) are arranged which serve to anchor an encapsulation for the winding cores (1 );
- that the surface of the body of cast resin carries an earthed metallization (4), at least on the areas which are directly opposite to the winding cores (1); and
- that the space remaining after the winding cores (1) have been inserted between the flanges (3), is filled with a layer of casting resin (10), which is anchored in the grooves (5), so that the winding cores (1) are hermetically sealed, (Figure 1).

2. A single-phase transformer according to Claim 1, characterised in that, on the outer sides of the flanges (3), there are cast-on sockets (8) for shock-proof, water-proof high-voltage cable plugs, and bolts (9) for low-voltage terminals, which are also insulated so as to be water-proof using the shrunk-tube technique, (Figure 3).

3. A single-phase transformer according to Claim 1, characterised in that, for use as a pole- mounted transformer, post insulator-like bushings (11) for the supply connections at the high-voltage and low-voltage sides are cast onto the outer sides of the flanges (3), (Figure 4).

4. A single-phase transformer according to Claim 1, characterised in that the gap between the winding cores (1) and the metallized surfaces (4) of the resin body, which surrounds the windings (2), is filled with dried quartz sand.

## Revendications

1. Transformateur monophasé avec des noyaux d'enroulement en un matériau en forme de bande et avec des enroulements encapsulés avec une résine coulable, caractérisé par le fait
- que lors de la coulée autour des enroulements (2), parallèlement à l'axe d'enroulement et parallèlement à des parois latérales d'une fenêtre de la forme analogue à une trémie, et traversée par des noyaux d'enroulement, ladite fenêtre ayant une section transversale rectangulaire, sont simultanément réalisées par coulée, deux flasques (3) qui se font face,
- que les côtés intérieurs de ces deux flasques (3) qui sont aussi parallèles entre eux, se situent sensiblement dans le plan des côtés frontaux des noyaux d'enroulement (1),
- que dans le côté intérieur de ces flasques (3), dans le voisinage du bord extérieur et parallèlement à ce dernier, sont situées des gorges (5) pour l'ancrage d'un boîtier pour les noyaux d'enroulement,
- que la surface du corps en résine coulable porte, au moins sur les surfaces situées directement en face des noyaux d'enroulement, une métallisation (4) mise à la terre,
-que l'espace qui subsiste entre les flasques, après la mise en place des noyaux d'enroulement (1), est comblé avec une couche de résine coulable (10) ancrée dans les gorges (5), en sorte que les noyaux d'enroulement (1) sont obturés de façon hermétique (Fig. 1).

2. Transformateur monophasé selon la revendication 1, caractérisé par le fait que sur le côté extérieur du flasque (3) sont réalisées lors de la coulée des douilles de branchement (8) pour des broches du cable de tension primaire, qui sont étanches à l'eau et assurent un bon contact, et des chevilles (9) pour des branchements, également isolées de façon étanche à l'eau selon la technique de tuyaux rétractables, pour la tension secondaire (Fig. 3).

3. Transformateur monophasé selon la revendication 1, caractérisé par le fait que pour l'utilisation comme transformateur sur poteau on réalise lors de la coulée, sur les côtés extérieurs du flasque (3), des traversées (11), analogues à des appuis, pour les bornes de branchement du réseau, côté primaire et côté secondaire.

4. Transformateur monophasé selon la revendication 1, caractérisé par le fait que la fente entre les surfaces métallisées (4) du corps en résine synthétique qui entoure les enroulements et les noyaux d'enroulement (1) sont remplis avec du sable silicieux séché.
